# EUROPÄISCHE PATENTSCHRIFT

(11) **EP 0 897 203 B1**
(45) Veröffentlichungstag und Bekanntmachung des Hinweises auf die Patenterteilung: **18.09.2002**
(21) Anmeldenummer: 98113273.1
(22) Anmeldetag: 16.07.1998
(51) Int. Cl.: H01R 13/436

(54) **Elektrischer Steckverbinder mit Verriegelungsglied**
Electrical connector with locking piece
Connecteur électrique ayant une pièce de verrouillage

(30) Priorität: 14.08.1997 DE 19735168
(43) Veröffentlichungstag der Anmeldung: 17.02.1999
(73) Patentinhaber: AMPHENOL-TUCHEL ELECTRONICS GmbH, D-74080 Heilbronn (DE)
(72) Erfinder: Annecke, Alfred, 74223 Flein (DE); Dullin, Claus, 74906 Bad Rappenau (DE)
(74) Vertreter: Becker, Thomas, Dr., Dipl.-Ing.

(56) Entgegenhaltungen:
- EP-A- 0 814 541
- WO-A-96/34429
- DE-A- 19 532 381

## Beschreibung

Die Erfindung betrifft einen elektrischen Steckverbinder zur Verwendung mit einem Gegenstecker, zum Beispiel zur Verwendung zwischen einem Gegenstecker und einem elektrischen Steuergerät für einen Airbag (ein aufblasbares Rückhaltesystem) in einem Kraftfahrzeug.

Ein solcher Steckverbinder, bei dem der Gegenstecker Bestandteil eines Generators (einer Dose mit Zündpille) ist, ist Gegenstand der DE 195 13 358 C1.

Ein Steckverbinder der gattungsgemäßen Art hat eine eng limitierte Baugröße (zum Beispiel: Durchmesser circa 1,5 cm).

Die Bestückung und Konfektionierung ist deshalb sowohl manuell wie maschinell problematisch. Da Kraftfahrzeuge heute in großen Stückzahlen serienmäßig mit "Airbags" ausgerüstet werden, besteht ein dringendes Bedürfnis, den Steckverbinder konstruktiv einfach, aber sicher zu gestalten.

Ein wesentliches Merkmal dabei ist, daß Stecker und Gegenstecker nur dann kontaktierbar sind, wenn Stecker und Gegenstecker ebenso wie die zugehörigen Kontakte exakt zueinander positioniert sind.

Bei dem aus der DE 195 13 358 C1 bekannten Steckverbinder ist ein Verriegelungsglied vorgesehen, welches als koaxial zum Gehäuse angeordnete und auf dem Gehäuse axial verschiebbare Hülse ausgebildet ist.

DE 195 32 381 A1 beschreibt einen elektrischen Verbinder aus einem in einen Grundkörper einführbaren Kontaktierungselement. In einer Rastposition kann das Kontaktierungselement durch einen Kontaktsicherungsschieber gehalten werden.

Der Erfindung liegt die Aufgabe zugrunde, einen Steckverbinder der genannten Art anzubieten, der einerseits eine Vorkonfektionierung (Vorraststellung) ermöglicht und andererseits sicherstellt, daß eine Kontaktierung mit dem Gegenstecker erst dann möglich ist, wenn alle Bauteile exakt zueinander positioniert sind.

Der Erfindung liegt die Erkenntnis zugrunde, daß dies durch die spezielle Ausbildung eines Verriegelungsgliedes möglich wird. Grundgedanke ist es dabei, Gehäuse und Verriegelungsglied so auszubilden, daß das Verriegelungsglied in zwei unterschiedlichen Rastpositionen (Verriegelungspositionen) auf das Gehäuse aufsetzbar ist. Dabei soll eine erste Rastposition eine Vorraststellung schaffen, bei der der Gegenstecker jedoch nicht in den Steckverbinder einsetzbar ist. Erst in einer zweiten Rastposition, bei der gleichzeitig sichergestellt ist, daß die Kabel und Kontakte im Gehäuse sicher liegen und gehalten werden soll das Aufsetzen eines Gegensteckers ermöglicht werden.

In ihrer allgemeinsten Ausführungsform betrifft die Erfindung danach einen elektrischen Steckverbinder zur Verwendung mit einem Gegenstecker, mit folgenden Merkmalen:
- einem zum Gegenstecker hin offenen Gehäuse zur Aufnahme elektrischer Kabel mit Kontakten, die im Montagezustand des Steckverbinders am offenen Gehäuseende liegen,
- einem auf das Gehäuse aufsteckbaren Verriegelungsglied, wobei
- Gehäuse und Verriegelungsglied so ausgebildet sind, daß
- das Verriegelungsglied in einer ersten Rastposition gegenüber dem Gehäuse mit seinem ersten Ende in den Querschnitt der Gehäuseöffnung hin einragt und damit derart verjüngt, daß der Gegenstecker mit seinen Gegenkontakten nicht in Kontaktposition mit den korrespondierenden Gehäusekontakten gebracht werden kann, und
- das erste Ende des Verriegelungsgliedes in einer zweiten Rastposition gegenüber dem Gehäuse im Gehäuse versenkt angeordnet ist.

Das Verriegelungsglied kann seitlich auf das Gehäuse aufgeschoben (aufgesteckt) werden.

Mit anderen Worten: In der ersten Rastposition des Verriegelungselementes ragt das Verriegelungselement mit seinem ersten Ende in die Gehäuseöffnung hinein, so daß der Querschnitt der Gehäuseöffnung kleiner wird und verhindert, daß der Gegenstecker aufgesteckt werden kann.

In der zweiten Rastposition ist das Verriegelungsglied soweit auf das Gehäuse aufgeschoben, daß das erste Ende des Verriegelungsgliedes nicht mehr in die Gehäuseöffnung hineinragt. Nun kann der Gegenstecker aufgesteckt und Stecker und Gegenstecker miteinander kontaktiert werden. Das Verriegelungsglied kann jetzt nicht mehr abgenommen werden, es ist unverlierbar gesichert.

Während das Verriegelungsglied von der ersten Rastposition in die zweite Rastposition überführt wird wird entsprechend das erste Ende des Verriegelungsgliedes aus dem offenen Gehäuseende weg in den Gehäusekörper geführt, so daß es den Querschnitt der Gehäuseöffnung nicht mehr beeinflußt.

In konstruktiver Hinsicht bietet die Erfindung hierzu verschiedene Lösungsvorschläge an:

Nach einer ersten Ausführungsform weist das Verriegelungsglied an seinem ersten Ende mindestens einen L-förmigen Ansatz auf, dessen freier Schenkel von dem in Steckrichtung vorderen Abschnitt des Verriegelungsgliedes absteht.

Von der Seite betrachtet steht der kurze L-Schenkel also nach vorne, in Richtung auf die Gehäuseöffnung ab. Wird das Verriegelungsglied entsprechend von oben seitlich auf beziehungsweise über entsprechende Öffnungen in das Gehäuse geführt so wird der vorkragende Schenkel des Ansatzes in den Bereich der Gehäuseöffnung gebracht.

Bei dieser Ausführungsform weist das Gehäuse in Verlängerung des Verschiebeweges des Verriegelungsgliedes wandseitige Öffnungen auf, in die der freie Schenkel bei weiterer Verschiebung des Verriegelungsgliedes gegenüber dem Gehäuse geführt wird (zweite Rastposition).

Dabei können der oder die L-förmigen Ansätze außenseitig neben den Gehäusekontakten verlaufen.

Diese Ausführungsform bietet sich insbesondere dann an, wenn das Verriegelungsglied im Schnitt quer zur Axialrichtung M U-förmig gestaltet ist. Entsprechend können die L-förmigen Ansätze dann in Verlängerung der seitlichen U-Schenkel verlaufen.

Die nachfolgende Figurenbeschreibung erläutert die konstruktive Gestaltung noch im einzelnen.

Die Festlegung des Verriegelungsgliedes am Gehäuse kann ebenfalls auf unterschiedliche Art und Weise erfolgen.

So ist es möglich, das Verriegelungsglied an seinem zweiten Ende an dem in Steckrichtung vorderen Abschnitt beidseitig mit nach innengerichteten Rastmitteln auszubilden. Korrespondierend dazu weist das Gehäuse dann beidseitig jeweils 2, beabstandet zueinander angeordnete korrespondierende Rastaufnahmen auf.

Dabei definieren die in Steckrichtung ersten Rastaufnahmen die erste Rastposition und die in Steckrichtung dahinter angeordneten Rastaufnahmen die zweite Rastposition. Die erste und zweite Rastposition kann entsprechend nacheinander durch seitliches Aufdrücken des Verriegelungsgliedes auf das Gehäuse erreicht werden.

Die vorstehend beschriebene Gestaltung ermöglicht es, weitere konstruktive und funktionelle Merkmale und Funktionen auszubilden.

So kann das Verriegelungsglied innerhalb des von den seitlichen U-Schenkeln begrenzten Raumes mit mehreren, beabstandet und parallel zueinander verlaufenden Stegen ausgebildet werden.

Sind beispielsweise drei Stege vorgesehen so ergeben sich zusammen mit den seitlichen U-Schenkeln insgesamt fünf parallel und im Abstand zueinander verlaufende Abschnitte des Verriegelungsgliedes.

Die (von den U-Schenkeln) eingerahmten inneren Stege haben folgende Funktion:

Benachbarte Stege können zwischen sich einen zugehörigen Kontakt aufnehmen und führen beziehungsweise festlegen.

Eine Ausführungsform sieht vor, die äußeren Stege in Verlängerung der L-förmigen Ansätze in Richtung auf das zweite Ende des Verriegelungsgliedes und seitlich neben den Gehäusekontakten anzuordnen. Bei zwei Kontakten wird dann ein weiterer Stege zwischen den Gehäusekontakten verlaufen, so daß jeder Kontakt beidseitig von einem Steg begrenzt wird.

Durch entsprechende Profilierung/Schrägflächen der freien Enden der Stege läßt sich bereits auf diese Weise eine klemmende Festlegung der Kontakte beziehungsweise zugehörigen Kabel erreichen.

Eine weitere Ausbildungsform sieht vor, das Gehäuse mit parallel zu den Gehäusekontakten verlaufenden Armen auszubilden, die in Richtung auf die Gehäusekontakte federnd ausgebildet sind.

Auf diese Weise soll erreicht werden, daß bei der Konfektionierung des Steckverbinders die Federarme seitlich gegen die Kontakte gedrückt werden und diese entsprechend festlegen (Primärverriegelung der Kontakte).

Um die Federarme in der gewünschten Klemmposition zu sichern können wiederum die Stege (des Verriegelungsgliedes) so ausgerichtet sein, daß sie beim Aufstecken des Verriegelungsgliedes auf das Gehäuse in die zweite Verriegelungsposition die Federarme und damit die Kontakte abstützen. Auf diese Weise wird zusätzlich sichergestellt, daß in der zweiten Rastposition (bei der der Steckverbinder fertig konfektioniert ist) die Kontakte exakt ausgerichtet und zusätzlich gesichert sind (Sekundärverriegelung der Kontakte) und nun der Gegenstecker aufgesteckt werden kann.

Fehlkontaktierungen können auf diese Weise verhindert werden.

Eine zusätzliche Sicherung in diesem Sinne schafft eine Ausführungsform, bei der die Gehäusekontakte in Axialrichtung mit mindestens zwei, beabstandet zueinander verlaufenden Verdickungen ausgebildet sind.

Dabei erfolgt die Anordnung und der Abstand der Verdickungen derart, daß eine der Verdickungen im konfektionierten Zustand des Steckverbinders vor und die andere Verdickung unmittelbar hinter den vorgenannten Klemmbereichen liegt.

Wenn ein Kontakt bei dieser Ausführungsform versehentlich nicht weit genug nach vorne (in Richtung der Gehäuseöffnung) eingelegt ist, wo er zum Beispiel in seiner Endposition gegen einen gehäuseseitigen Anschlag anliegt, ergeben sich zwei Alternativen:
1.
   Entweder der Kontakt ist nur geringfügig zurückversetzt. In diesem Fall läßt sich das Verriegelungsglied nicht aufsetzen, weil die Verdickung im Verschiebeweg der Stege liegt. Dies wird vom Monteur sofort erkannt und er kann den Kontakt richtig einlegen.
2.
   Es kann auch sein, daß der Kontakt ein erhebliches Stück nach hinten versetzt im Gehäuse einliegt, und zwar "hinter" dem Klemmbereich. In diesem Fall kann das Verriegelungsglied zwar aufgesteckt und auch in die zweite Rastposition gebracht werden. Der Kontakt liegt jedoch jetzt soweit zurück, daß beim Aufstecken des Gegensteckers keine Kontaktierung zu den Kontakten des Gegensteckers mehr möglich wird. Entsprechend kann auch diese Fehlposition sofort erkannt werden.

Schließlich läßt sich mit Hilfe der Stege beziehungsweise zusätzlicher Backen auch eine Zugentlastung der im Gehäuse einliegenden Kabel erreichen.

Dazu ist vorgesehen, daß das Verriegelungsglied an seinem zweiten Ende mehrere, parallel und beabstandet zueinander verlaufende Stege (Backen) zur klemmenden Festlegung von korrespondierenden Kabelabschnitten in der zweiten Rastposition aufweist.

Zu diesem Zweck können zum Beispiel die den Kabeln zugewandten Flächen der Backen profiliert ausgebildet sein, so daß sie die entsprechenden Kabelabschnitte formschlüssig und unter Haftreibung festlegen.

Wie sich aus der vorstehenden Beschreibung der Erfindung ergibt lassen sich alle Maßnahmen gleichzeitig beim Aufsetzen des Verriegelungsgliedes auf das Gehäuse durchführen.

Dadurch, daß das Verriegelungsglied beim Aufsetzen auf das Gehäuse das Gehäuse teilweise durchdringt, wie sich aus nachstehender Figurenbeschreibung noch ergibt, kann auch die Bauform des Steckverbinders klein sein, bei gleichzeitiger Verbesserung der Sicherheitsfunktionen, die gerade im Anwendungsbereich "Airbag" von großer Bedeutung sind, um ein Auslösen des Airbags im Notfall zu ermöglichen und sicherzustellen.

Weitere Merkmale ergeben sich aus den Merkmalen der Unteransprüche sowie den sonstigen Anmeldungsunterlagen.

Die Erfindung wird nachstehend anhand eines Ausführungsbeispieles näher beschrieben.

Dabei zeigen:
- Figur 1:: eine Explosionsdarstellung eines Steckverbinders,
- Figur 2:: eine perspektivische Ansicht des Steckverbinders in einer ersten Rastposition,
- Figur 3:: eine Ansicht gemäß Figur 2 in einer zweiten Rastposition,
- Figur 4:: einen Längsschnitt durch den Steckverbinder nach Figur 3,
- Figur 5a:: einen Schnitt entlang der Linie B-B entlang der ersten Rastposition gemäß Figur 2,
- Figur 5b:: einen Schnitt entlang der Linie B-B entlang der ersten Rastposition gemäß Figur 3,
- Figur 6:: einen Schnitt entlang der Linie C-C gemäß Figur 4,
- Figur 7:: einen Längsschnitt gemäß Figur 4 mit einem fehlerhaft gesteckten Kontakt.

Der Steckverbinder besteht grundsätzlich aus folgenden Bauteilen:

Einem Gehäuse 10 mit einer Gehäuseöffnung 12, einem im Schnitt U-förmigen Verriegelungsglied 30 sowie Kabeln 50, 52 mit Kontakten 50k, 52k am freien Ende.

Das Gehäuse 10 ist an seinem in Figur 1 linken, offenen Gehäuseende 121 zylinderförmig gestaltet und weist an seinem anderen Ende 12r im wesentlichen einen Rechteckquerschnitt auf, wobei in Axialrichtung M des Steckverbinders am Abschnitt 12r auf jeder Seite zwei Rastkanten 14, 16 ausgebildet werden.

Diese Rastkanten 14, 16 dienen zur Aufnahme des Verriegelungsgliedes (Schiebers) 30, dessen seitliche U-Schenkel mit 32 gekennzeichnet sind. Die U-Schenkel 32 sind an ihrem freien Ende nach innen abgekröpft. Hierdurch werden korrespondierend zu den Rastkanten (Rastaufnahmen) 14, 16 Rastmittel 34 ausgebildet.

An einem ersten Ende 321 (in Figur 1: links) sind in Verlängerung der U-Schenkel 32 L-förmige Ansätze 36l,r zu erkennen. Die freien Schenkel 38 stehen in der Figur nach links vor.

Korrespondierend zu den Schenkeln 38 sind im offenen Gehäuseende 121 (vorderer Gehäuseteil) Schlitze 18 ausgebildet. Das Verriegelungsglied 30 wird beim Aufsetzen auf das Gehäuse 10 mit den Ansätzen 361, 36r und Schenkeln 38 in die Schlitze 18 geführt. Parallel dazu werden die U-Schenkel 32 des Verriegelungsgliedes 30 am rückwärtigen Gehäuseende 12r zunächst radial nach außen gedrückt, um anschließend mit den Rastmitteln 34 hinter die korrespondierenden Rastkanten 14 einzuschnappen und so die erste Raststellung zu definieren (Figur 2).

Wie Figur 2 zeigt, ragen die Schenkel 38 in die Gehäuseöffnung 12 und verkleinern den Querschnitt. Ein Aufstecken eines Gegensteckers ist jetzt - aufgabengemäß - nicht möglich.

Zu diesem Zeitpunkt sind die Kabel 50, 52 bereits im Gehäuse 10 konfektioniert.

Die Kabel 50, 52 liegen im rückwärtigen Gehäuseteil 12r in bodenseitigen Führungen und ragen mit ihrem Kontakten 50k, 52k in das offene Gehäuseende 121 (den offenen Gehäuseabschnitt). Die exakte Positionierung ergibt sich aus einer Zusammenschau der Figuren 1 und 4 (für die zweite Rastposition).

Die Kontakte 50k, 52k weisen jeweils zwei, in Axialrichtung beabstandete Verdickungen 54, 56 auf. Dabei liegen die vorderen Verdickungen 54 im Gehäuseabschnitt 121 und die rückwärtigen Verdickungen 56 im Gehäuseabschnitt 12r.

Diese Positionierung wird durch folgende Merkmale unterstützt und erleichtert:

Am Übergangsbereich zwischen den Gehäuseabschnitten 121, 12r verläuft zwischen den Ansätzen 361, 36r und Schenkeln 38 beziehungsweise U-Schenkeln 32 ein Steg 40.

Am freien Ende des Gehäuseabschnittes 12r verlaufen vom Verbindungsschenkel 33 des Verriegelungsgliedes 30 drei Backen 42a, b, c, und zwar im wesentlichen parallel zu den U-Schenkeln 32.

Auf diese Weise werden zwischen den Ansätzen 361, r und dem Steg 40 beziehungsweise zwischen den Backen 42a, b, c Führungsschlitze für die Kabel 50, 52 beziehungsweise Kontakte 50k, 52k ausgebildet.

Figur 4 zeigt die formschlüssige Aufnahme der Kabel 50, 52 zwischen den Backen 42a bis c im konfektionierten Zustand des Steckverbinders.

Im Bereich des Steges 40 ist das Gehäuse 10 mit seitlichen Federarmen 22 ausgebildet, die in Axialrichtung M des Steckverbinders verlaufen und - wie Figur 4 zeigt - zum Gehäuseende 121 hin über den Bereich der Ansätze 361, 36r und Schenkel: 38 vorstehen. Beim Einschieben der Kontakte 50k, 52k werden die Federarme 22 seitlich weggedrückt, sobald die Verdickungen 54, 56 dagegen auflaufen. Anschließend federn die Arme 22 zurück (Primärverriegelung der Kontakte).

Beim Aufschieben des Verriegelungsgliedes 30 in die zweite Rastposition (bei der die Rastmittel 34 hinter die Rastkanten 16 springen) stützen die Ansätze 361, r die Federarme 22 nach außen ab und klemmen die Kontakte 50k, 52k zwischen den Federarmen 22 und dem Steg 40 ein (Figuren 4, 5b).

Ist der Kontakt so verrutscht, daß eine der Verdickungen 54, 56 zwischen den Ansätzen 361, 36r und Schenkeln 38 und dem Steg 40 liegt, läßt sich das Verriegelungsglied 30 nicht aufsetzen. Daraus folgt, daß eine endgültige Konfektionierung des Steckverbinders nur dann möglich ist, wenn die Kabel 50, 52 und Kontakte 50k, 52k exakt sitzen (Figur 4) oder soweit verschoben sind, daß die Verdickungen 54, 56 nicht mehr in der durch den Steg 40 definierten Querebene liegen.

In letztgenanntem Fall ist der Kontakt - wie Figur 7 zeigt - soweit nach hinten verschoben, daß nach Aufsetzen eines Gegensteckers keine Kontaktierung mehr möglich ist.

Figur 3 zeigt den Steckverbinder in der zweiten Rastposition von Gehäuse 10 und Verriegelungsglied 30. Die Schenkel 38 verlaufen jetzt in gehäuseseitigen Vertiefungen 13 und die Gehäuseöffnung 12 ist ungehindert zum Aufstecken des Gegensteckers frei. Dabei blockiert der Gegenstecker die Schenkel 38 so, daß das Verriegelungsglied nicht mehr (nach oben) vom Gehäuse 10 abgezogen werden kann. Auch nach hinten (axial) kann das Verriegelungsglied nicht mehr abgenommmen werden, da die Schenkel 38 in den korrespondierenden Aufnahmen im Gehäuse festgehalten werden.

## Patentansprüche

1. Elektrischer Steckverbinder zur Verwendung mit einem Gegenstecker mit folgenden Merkmalen:
1.1 einem zum Gegenstecker hin offenen Gehäuse (10) zur Aufnahme elektrischer Kabel (50, 52) mit Kontakten (50k, 52k), die im Montagezustand des Steckverbinders am offenen Gehäuseende (121) liegen,
1.2 einem auf das Gehäuse (10) aufsteckbaren Verriegelungsglied (30),
**dadurch gekennzeichnet, daß**
1.3 Gehäuse (10) und Verriegelungsglied (30) so ausgebildet sind, daß
1.4 das Verriegelungsglied (30) in einer ersten Rastposition gegenüber dem Gehäuse (10) mit seinem ersten Ende in den Querschnitt der Gehäuseöffnung (12) hin einragt und damit derart verjüngt, daß der Gegenstecker mit seinen Gegenkontakten nicht in Kontaktposition mit den korrespondierenden Gehäusekontakten (50k, 52k) gebracht werden kann und
1.5 das erste Ende des Verriegelungsgliedes (30) in einer zweiten Rastposition gegenüber dem Gehäuse (10) im Gehäuse (10) versenkt angeordnet ist.

2. Steckverbinder nach Anspruch 1, bei dem das Verriegelungsglied (30) an seinem ersten Ende mindestens einen L-förmigen Ansatz (361, 36r) aufweist, dessen freier Schenkel (38) von dem in Steckrichtung vorderen Abschnitt des Verriegelungsgliedes (30) absteht.

3. Steckverbinder nach Anspruch 2, bei dem der oder die L-förmigen Ansätze (361, 36r) außenseitig neben den Gehäusekontakten (50k, 52k) verlaufen.

4. Steckverbinder nach Anspruch 1, bei dem das Verriegelungsglied (30) an seinem zweiten Ende an dem in Steckrichtung vorderen Abschnitt beidseitig nach innengerichtete Rastmittel (34) aufweist und das Gehäuse (10) beidseitig mit jeweils zwei, beabstandet zueinander angeordneten korrespondierenden Rastkanten (14, 16) ausgebildet ist.

5. Steckverbinder nach Anspruch 1, bei dem das Verriegelungsglied (30) im Schnitt quer zur Axialrichtung (M) U-förmig gestaltet ist.

6. Steckverbinder nach Anspruch 5, bei dem das Verriegelungsglied (30) innerhalb des von den seitlichen U-Schenkeln (32) begrenzten Raumes mit mehreren, beabstandet und parallel zueinander verlaufenden Stegen (361, 36r, 40) ausgebildet ist.

7. Steckverbinder nach Anspruch 2 und 6, bei dem die äußeren Stege (361, 36r) in Verlängerung der L-förmigen Ansätze in Richtung auf das zweite Ende des Verriegelungsgliedes (30) und seitlich neben den Gehäusekontakten (50k, 52k) verlaufen und mindestens ein weiterer Steg (40) zwischen den Gehäusekontakten (50k, 52k) verläuft.

8. Steckverbinder nach Anspruch 1, bei dem das Gehäuse (10) mit parallel zu den Gehäusekontakten (50k, 52k) verlaufenden Armen (22) ausgebildet ist, die in Richtung auf die Gehäusekontakte (50k, 52k) federnd ausgebildet sind.

9. Steckverbinder nach Anspruch 6 und 8, bei dem die Stege (361, 36r, 40) so ausgebildet sind, daß sie beim Aufstecken des Verriegelungsgliedes (30) auf das Gehäuse (10) in die zweite Rastposition die Arme (22) unter gleichzeitiger Festlegung der Gehäusekontakte (50k, 52k) abstützen.

10. Steckverbinder nach Anspruch 1, bei dem die Gehäusekontakte (50k, 52k) in Axialrichtung mit mindestens zwei, beabstandet zueinander verlaufenden Verdickungen (54, 56) ausgebildet sind.

11. Steckverbinder nach Anspruch 1, bei dem das Verriegelungsglied (30) an seinem zweiten Ende mehrere, parallel und beabstandet zueinander verlaufende innere Backen (42a, 42b, 42c) zur klemmenden Festlegung von korrespondierenden Kabelabschnitten (50, 52) in der zweiten Rastposition aufweist.

12. Steckverbinder nach Anspruch 1, bei dem das Verriegelungsglied (30) so ausgebildet ist, daß es in der zweiten Rastposition und nach Aufsetzen eines Gegensteckers nicht mehr vom Gehäuse (10) abnehmbar ist.

## Claims

1. An electrical connector for use with a counter plug, having the following features:
1.1 a shell (10) which opens towards the counter plug, for receiving electrical cables (50, 52) with contacts (50k, 52k) being arranged at an open shell end (121) in the mounting position of the connector,
1.2 a locking member (30) placeable onto the shell (10), **characterized in that**
1.3 the shell (10) and the locking member (30) being designed in such a manner that
1.4 in a first catching position with respect to the shell (10), the locking member (30) enters in and diminishes a cross section of the open shell end (12) with one first end so that the counter plug with its counter contacts cannot be brought to a contact position with the corresponding contacts (50k, 52k) of the shell, and
1.5 in a second catching position with respect to the shell (10), the first end of the locking member (30) being arranged immersed within the shell (10).

2. The connector according to claim 1, wherein the locking member (30) has at least one L-shaped projection (361, 36r) at its first end, the free leg (38) of which protrudes with respect to a front portion of the locking member (30).

3. The connector according to claim 2, wherein the L-shaped projection or projections (361, 36r) extend besides the contacts (50k, 52k) of the shell at the outside.

4. The connector according to claim 1, wherein the locking member (30) has catch means (34) directed inwardly on both sides at its second end along its front portion and the shell (10) is designed with two corresponding catch edges (14, 16) in spaced apart relationship on both sides, respectively.

5. The connector according to claim 1, wherein a cross-section of the locking member (30) is designed as a U, perpendicular to an axial direction (M).

6. The connector according to claim 5, wherein the locking member (30) is designed with several bridges (361, 36r, 40) extending in spaced apart relationship and parallel to each other within a space being delimited by the lateral U legs (32).

7. The connector according to claims 2 and 6, wherein the outer bridges (361, 36r) extend in the prolongation of the L-shaped projections towards the second end of the locking member (30) and besides the contacts (50k, 52k) of the shell and at least one further bridge (40) extends between the contacts (50k, 52k) of the shell.

8. The connector according to claim 1, wherein the shell (10) is designed with arms (22) extending parallel to the contacts (50k, 52k) of the shell, the arms being designed in a spring like manner towards the contacts (50k, 52k) of the shell.

9. The connector according to claims 6 and 8, wherein the bridges (361, 36r, 40) are designed to support the arms (22) when placing the locking member (30) onto the shell (10) in the second catching position, in fixing the contacts (50k, 52k) of the shell at the same time.

10. The connector according to claim 1, wherein the contacts (50k, 52k) of the shell are designed, in axial direction, with at least two enlargements (54, 56) extending in spaced apart relationship.

11. The connector according to claim 1, wherein the locking member (30) has several inner jaws (42a, 42b, 42c) extending parallel and in spaced apart relationship at its second end for clampingly fixing corresponding cable portions (50, 52) in the second catching position.

12. The connector according to claim 1, wherein the locking member (30) is formed so that it can no longer be removed from the shell (10) in the second catching position and after putting-onto the counter plug.

## Revendications

1. Connecteur électrique pour une utilisation avec une contre-fiche présentant les caractéristiques suivantes :
1.1 un boîtier (10) ouvert en direction de la contre-fiche pour le logement de câbles électriques (50, 52) avec des contacts (50k, 52k), qui sont disposés sur l'extrémité de boîtier (121) ouverte lorsque le connecteur est monté,
1.2 un élément de verrouillage (30) emboîtable sur le boîtier (10), **caractérisé en ce que**
1.3 le boîtier (10) et l'élément de verrouillage (30) sont conçus de façon à ce que
1.4 l'élément de verrouillage (30) dépasse, dans une première position d'encliquetage par rapport au boîtier (10), par sa première extrémité dans la section d'ouverture de boîtier (12) et soit ainsi rétréci, de façon à ce que la contre-fiche avec ses contre-contacts ne puisse pas être amenée en position de contact avec les contacts de boîtier correspondants (50k, 52k) et
1.5 la première extrémité de l'élément de verrouillage (30) soit disposée, dans une deuxième position d'encliquetage par rapport au boîtier (10), de façon encastrée dans le boîtier (10).

2. Connecteur selon la revendication 1, dans lequel l'élément de verrouillage (30) présente sur sa première extrémité au moins une pièce ajoutée (361, 36r) en forme de L, dont la branche libre (38) déborde de la partie avant, dans le sens d'emboîtement, de l'élément de verrouillage (30).

3. Connecteur selon la revendication 2, dans lequel la ou les pièces ajoutées (361, 36r) en forme de L sont disposées, du côté extérieur, à côté des contacts du boîtier (50k, 52k).

4. Connecteur selon la revendication 1, dans lequel l'élément de verrouillage (30) présente, de part et d'autre, sur sa deuxième extrémité, sur la partie située en avant dans le sens d'emboîtement, des moyens d'encliquetage (34) dirigés vers l'intérieur, et le boîtier (10) présente, de part et d'autre, respectivement deux arêtes d'encliquetage (14, 16) correspondantes et disposées de façon espacée l'une par rapport à l'autre.

5. Connecteur selon la revendication 1, dans lequel, en coupe transversale au sens axial (M), l'élément de verrouillage (30) est conçu en forme de U.

6. Connecteur selon la revendication 5, dans lequel l'élément de verrouillage (30) présente à l'intérieur de l'espace délimité par les branches latérales en U (32) plusieurs ailettes (361, 36r, 40) espacées et parallèles entre elles.

7. Connecteur selon les revendications 2 et 6, dans lequel les ailettes (361, 36r) extérieures sont disposées dans le prolongement des pièces rapportées en forme de L, en direction de la deuxième extrémité de l'élément de verrouillage (30), et à côté des contacts de boîtier (50k, 52k), et au moins une autre ailette (40) est disposée entre les contacts de boîtier (50k, 52k).

8. Connecteur selon la revendication 1, dans lequel le boîtier (10) présente des bras (22) agencés parallèlement aux contacts de boîtier (50k, 52k) et montés sur ressort en direction des contacts de boîtier (50k, 52k).

9. Connecteur selon les revendications 6 et 8, dans lequel les ailettes (361, 36r, 40) sont conçues de telle façon que, lors de l'emboîtement de l'élément de verrouillage (30) sur le boîtier (10) dans la deuxième position d'encliquetage, elles servent de support aux bras (22), tout en fixant les contacts de boîtier (50k, 52k).

10. Connecteur selon la revendication 1, dans lequel les contacts de boîtier (50k, 52k) sont équipés, dans le sens axial, avec au moins deux surépaisseurs (54, 56) espacées l'une par rapport l'autre.

11. Connecteur selon la revendication 1, dans lequel l'élément de verrouillage (30) présente, sur sa deuxième extrémité, plusieurs mâchoires (42, 42b, 42c) intérieures parallèles et espacées entre elles, pour la fixation par serrage de parties de câble (50, 52) correspondantes dans la deuxième position d'encliquetage.

12. Connecteur selon la revendication 1, dans lequel l'élément de verrouillage (30) est conçu de sorte qu'il ne puisse plus être enlevé du boîtier (10) dans la deuxième position d'encliquetage et après la pose d'une contre-fiche.
